# EUROPÄISCHE PATENTSCHRIFT

(11) **EP 0 382 877 B1**
(45) Veröffentlichungstag und Bekanntmachung des Hinweises auf die Patenterteilung: **12.01.1994**
(21) Anmeldenummer: 89107383.5
(22) Anmeldetag: 24.04.1989
(51) Int. Cl.: B27C 1/04

(54) **Maschine zur Flächen- und Dickenbearbeitung von Holzwerkstücken beliebiger Abmessungen, insbesondere von kurzen und dünnen Werkstücken**
Apparatus for smoothing and thicknessing wooden work pieces of any size, particularly short and thin pieces
Dispositif pour dégauchir et réduire l'épaisseur de pièces de bois d'une taille quelconque, en particulier des pièces minces et courtes

(30) Priorität: 17.02.1989 YU 374/89
(43) Veröffentlichungstag der Anmeldung: 22.08.1990
(73) Patentinhaber: Ledinek, Pavel, Dipl.-Ing., Y-62000 Maribor (YU)
(72) Erfinder: Ledinek, Pavel, Dipl.-Ing., Y-62000 Maribor (YU)
(74) Vertreter: Lewald, Dietrich, Dipl.-Ing.

(56) Entgegenhaltungen:
- DE-A- 1 081 653
- DE-C- 382 103
- DE-C- 530 842
- DE-C- 892 371
- FR-A- 463 863
- GB-A- 902 168
- US-A- 2 722 956
- US-A- 2 725 084
- US-A- 4 690 186

## Beschreibung

### Bereich der Technik

Die Erfindung liegt auf dem Gebiet der Holzbearbeitungsmaschienen und fällt und fällt beispielsweise in die IPC: B 27 C 1/06; B 27 C 5/04; B 27 J 1/00; B 27 M 3/04.

Die Erfindung geht aus von einer Maschine zur Flächenendbearbeitung von kurzen und dünnen Werkstücken beliebiger Abmessungen, insbesondere dünner Werkstücke kleiner Abmessungen ohne steife Einspannung des Werkstücks. Vorgesehen sind eine, zwei oder mehrere Arbeitsspindeln für das Werkzeug für den Schnittvorgang und Rundbewegung sowie stationärem Rundführungseinsatz zum Flächenausgleich und zur Dickenbearbeitung der Holzwerkstücke. Diese sind hintereinander angeordnet; jede dieser Spindeln verfügt über einen gesondert Antrieb, eine Gleitplatte mit zwei seitlichen, auf dem Arbeitstisch befestigt ten Führungsleisten. Der Tisch bewegt sich vertikal; Heben und Senken der Gleitplatte stellt Dicke des Abschnitts auf der Werkstückoberfläche ein; die weiterhin voegesehene obere Führungsleiste wird in vertikaler Richtung eingestellt; in dieser Höhe wird das Holzwerkstück vor der Bearbeitung eingestellt.

### Das technische, erfindungsgemäß zu lösende Problem

Bekannte Maschinen zur Flächen- und Dickenbearbeitung von Holzwerkstücken ermöglichen nicht die folgende Vorgänge, beispielsweise:
- Bearbeitung von Holzwerkstücken kleiner Abmessungen ohne steife Einspannung;
- Gewährleistung hoher Qualität der zu bearbeitenden Oberflächen, die außer Lackierung, Beizen oder seitlichem oder oberflächigem Bekleben des Holzwerkstücks keine zusätzliche Bearbeitung verlangt;
- Bearbeitung von langen und dünnen (schmalen) Werkstücken;
- Bearbeitung von Werkstücken ohne Bezug auf Bewegungsrichtung und Lage des Werkstücks;
- Beseitigung der Gefahr eines Rückschlags des Werkstücks bzw. Herausfallen eines Werkstücks aus der Bearbeitungsmaschine;
- Geräuschverminderung unter 82 Dezibel;
- schnelle und einfache Auswechslungen und Einstellungen des Werkstücks;
- Parallelität der Oberfläche des bearbeitenden Holzwerstücks;
- Beseitigung des Eindringens des Werkszeugs in das Holzwerkstück am Ende und am Beginn jeder Bearbeitungsoberfläche;
- hochwertige Bearbeitung der Holzwerkstücke bei eingewachsenen Ästen, Knorren usw.;
- Hochwertige Bearbeitung bei gebogenen Konstruktionen oder Holzwerkstücken mit besonderen Zug- und Kompressionseigenschaften bzw. Charakteristiken;
- Materialabnahme bis unter 0,1 mm.

### Stand der Technik

Aus der französischen Patentanmeldung FR-A-463.863 ist die Holzbearbeitungsmaschine mit stationärem Diskus bekannt, welcher von zwei parallelen Trägern getragen wird und welcher an das Maschinengehäuse angebracht und mit Schrauben an die beiden parallelen Trägern befestigt ist. Bei dieser bekannten Ausführung ist der stationäre Diskus als runde Scheibe ausgebildet mit seitlich ausgeführten Radialrille, welche eine vertiefte untere Fläche aufweist.

Aus der deutschen Patentanmeldung DE-B-1 081 653 ist die Fräsmaschine zur Bearbeitung kurzer Holzwerkstücke bekannt, vorzugsweise zur Bearbeitung von Parkettriemen, derer parallele Seitenführungsstücke und der innere Frästisch zur Führung des Werkstücks über bzw. unter den Fräskopf in einem untrennbaren Stück ausgeführt sind.

Die De-OS 21 912.8 beschreibt eine Holzbearbeitungsmaschine, bei der der Werkzeughalter zwei an der gleichen Vertikalachse sitzende Werkzeuge hat wobei in den äußeren Werkzeughalter eingesetzt ist, wa eine Konstruktion Werkzeug in Werkzeug darstellt. Der innere Werkzeughalter mit Kreissäge ist so ausgeführt, daß bei Bearbeitung eine Kreisbewegung hervorgerufen wird, bei welcher der äußere und innere Werkzeughalter in der gleichen Richtung gedreht werden; eine Einstellungsmöglichkeit hinsichtlich verschiedener Umfangsgeschwindigkeiten eines oder mehrerer Werkzeughalter ist möglich, wobei der innere Werkzeughalter so ausgeführt ist, daß er auf der Arbeitsspindel mit Gewindemutter befestigt ist; hierzu ist im inneren Werkzeughalter eine entsprechende Vertiefung vorgesehen. Der außere Werkzeughalter mit eingesetztem Werkzeug in Form von Abschneidemessern ist konstruktiv in Form eines Kegelstumpfes ausgeführt und dient zur Grobvorbearbeitung eines Holzwerkstücks größerer Länge.

Die bekannte Maschine mit Doppelwerkzeughalter funktioniert so, daß das Holzwerkstück größerer Länge in den Bereich des Werkzeugs ( paarweise im oberen und unteren Halter eingesetzt) eingreift; beide Halter sind an der gleichen Vertikalachse unter einem Vinkel von 180 gegeneinander verdreht. Die äußeren Halter mit eingesetztem Werkzeug sorgen für die Gronvorbearbeitung; die inneren Werkzeughalter mit Werkzeug für eine Endbearbeitung von Holzwerkstücken größerer Länge.

Die bekannte Maschine mit zwei Bearbeitungsköpfen, die an der gleichen Vertikalachse und unter einem Winkel zueinander von 180 _{°} (gedreht) eingestellt sind sowie mit Dippelwerkzeughalter ist insofern nachteilig, daß bei der Bearbeitung des Holzwerkstücks sehr kleiner Länge dieses in den Randbereich zwischen der Oberfläche des inneren Halters und der Oberfläche des in diesem Halter eingespannten Werkzeugs fällt.Es kann auch in den Vertiefungsrand für die Schraubenverbindung mit Welle im Kreissägenhalter hineinklemmen; auch kommt es beim Werkstücktransfer zur Reibung zwischen dem rotierenden und dem nur beweglichen Werkzeug, was, wenn das Werkzeugstück kürzer als der Werzeugdrückmesser ist, eine Bewegeung des Werkstücks in Tangentialrichtung des Werkzeugs zur Folge hat und was zu einem Ausfall des Werkstücks und zu ungenauer Bearbeitung bei langen Werkstücken führt, weil die Werkzeugoberfläche wegen des Rotierens nicht als Führungstütze verwendet werden kann.

Eine solche Maschine ist daher in der Praxis nicht brauchbar zur Bearbeitung von Werkstücken kleiner Abmessungen sowie dünnen Werstücken, weil zu zu große und hohe Bearbeitungsqualitäten notwendig sind.

Weiterhin ist durch die DE-OS 36 03 313 eine zylindrische Hobelspindel mit eingesetzten Längsschneiden zur Oberflächenbearbeitung von Holzwerkstücken bekannt, hat sich in der Praxis aber für die Flächenbearbeitung von Holzwerkstücken kleiner Abmessungen und dünner Werkstücke nicht durchgesetzt, weil die Öffnung zwischen der festen und beweglichen Gleitplatte des Arbeitstisches aus der Maschine durch den Durchmesser der Hobelspindel und die Dicke der Materialabnahme bedingt ist, wobei die Längsöffnung sich gleichachsig mit der Längsachse der Hobelspindel befindet.

In der Praxis is es aus den gegebenen Gründen mit einer solchen Konstruktion nicht möglich, diese Hobelspindel zur industriellen Bearbeitung von Werkstücken kleiner Abmessungen sowie dünnen Werkstücken zu verwenden.

### Lösung des technischen Problems

Die Maschine zur Holzflächenbearbeitung von Werkstücken sehr kleiner Länge, beispielsweise von 2 cm Länge, wird durch die Maßnahme nach der Erfindung gelöst. Mängel treten nicht mehr auf, vielmehr folgende Vorteile zeigen sich:
- Holzwerstücke sehr kleiner Längen ohne Werkstückeinspannung können bearbeitet werden;
- eine Bearbeitungsmaschine nach der Erfindung ist geeignet, Holzwerkstücke sehr kleiner Längen flächig auf gewünschte Dicke und Breite zu bearbeiten;
- einige Spannvorrichtungen unterschiedlichster Konstruktion fallen weg; - - die Bearbeitungsmaschine gemäß der Erfindung ist geeignet zur Holzbearbeitung mit kleinstmöglichem Holzabfall;
- es wird möglich, die Bearbeitungsvorrichtung aus klassischen Maschinen der Holzbearbeitung verschiedenster kontruktiver Bauart und Bestimmung anzubringen: sie kann als komplette selbstständige Einheit ausgebildet sein; sie wird hier als Vorrichtung zu einem Sonderzweck für Flächen- und Dickenbearbeitung gezeigt.

### Darlegung des Wesens der Erfindung, Ausführungsbeispiele

Gegenüber den bekannten Lösungen ergibt sich folgendes:
- Holzwerkstücke sehr kleiner Abmessungen und dünne Werstücke ohne steife Einspannung des Werkstücks können bearbeitet werden;
- es wird möglich, eine Qualität der Bearbeitungsflächen derart zu erreichen, daß keine zusätzliche Endbearbeitung mehr vor der Lackierung oder vor dem Ablaugen der Bearbeitungsflächen oder vor dem Abkleben von Flächen und Flanken notwendig wird;
- die Holzbearbeitungsmaschine nach der Erfindung ist geeignet, Holzwerkstücke beliebiger Abmessungen, insbesondere sehr kleinen Durchmessers sowie dünner Holzwerkstücke auf verlangte Dicke, Breite und Länge zu bearbeiten;
- Planflächen von Holzwerkstücken sowie Flächen unter einem bestimmten Winkel können bearbeitet werden;
- möglich wird eine Bearbeitung unabhängig von der Richtung der Werkstückbewegung und seiner Lage;
- eine minimale Materialabnahme, und zwar bis zu 0,1 mm, was eine zusätzliche Furnierbearbeitung ermöglicht, wird geschaffen;
- eigene Spannvorrichtungen verschiedenster Kontruktionen entfallen;
- die Rückschlaggefahr des Werkstücks bzw. das Herausfallen eines Werkstück aus der Maschine wird völlig ausgeschlossen;
- Geräuschabnahme unter 80 Dezibel;
- eine unbedingte Parallelität der Bearbeitungsoberflächen auf dem Werkstück wird erreicht;
- vollkommen gerade Bearbeitungsoberflächen ohne Eingreifen des Werkzeugs in das Werkstück am Ende und Anfang der Bearbeitung wird gewährleistet;
- es wird qualitativ möglich, die Holzwerkstückoberflächen mit eingewachsenen Ästen oder Knorren zu bearbeiten;
- es wird möglich, Holzwerkstücke gebogener Konstruktion oder mit Torsions- und Kompressionseigenschaften qualitativ zu bearbeiten;
- die Maschine nach der Erfindung ist einfach im Aufbau und in der Montage;
- das Werkzeug läßt sich leicht auswechseln und einstellen; ebenfalls ist es leicht, die Dikkenabnahme am Werkstück schnell und sauber zu erreichen;
- die konstruktive Ausführung der Bearbeitungsmaschine nach der Erfindung ermöglicht die Einstellung mit dem Werkzeug in vertikaler, horizontaler Richtung oder unter einem bestimmten Winkel;
- eine qualitativ hochwertige Flächenbearbeitung der Holzwerkstücke unabhängig vom vorherigen Holzschnitt in Längs- oder Querrichtung wird möglich

Hierzu geht die Erfindung aus von einer Maschine zur Flächen- und Dickenbearbeitung von Holzwerstücken beliebiger Abmessungen, insbesondere kurzer und dünner Werkstücke, bestehend aus einer, zwei oder mehreren vertikal, horizontal oder unter einem bestimmten Winkel angestellten Arbeitsspindeln; mit einer zwiteiligen Gleitplatte; einem beweglichen Arbeitstisch; zwei Flankenführungsleisten sowie einer oberen Gleitführung, mit getrennten Arbeitsspindelnantrieben.

Die Erfindung zeichnet sich aus durch einen teilweise hohlen Stirn zylinderfräskopf mit fixierten oder auswechselbaren Schneiden, wobei in dem Stirnzylinderfräskopf ein Führungseinsatz, der an der einen Flankenführungsleiste befestigt, fixiert ist.

Bei dieser Maschine sind Führungsleisten seitlich verstellbar und bestehen aus zwei Teilen, von denen sich ein Teil zusammen mit dem Arbeitstisch bewegt, während der andere auf dem Maschinengehäuse fixiert ist; ebenfalls zweiteilige Flankenleisten sind auf dem fixierten Teil der zweiteiligen Gleitplatte befestigt, die am Maschinengehäuse fixiert ist, während der bewegliche Teil der Gleitplatte in vertikaler Richtung zusammen mit dem Arbeitstisch sich bewegt; weiterhin vorhanden ist noch eine obere einstellbare Führungsleiste, die auf dem Maschinengehäuse befestigt ist

Beispielsweise Ausführungsformen der Erfindung sollen nun mit Bezug auf die beiliegenden Zeichnungen näher erläutert werden.

Diese zeigen in
Figur 1 eine Seitensicht (teilgeschnitten) der Maschine zur Flächen- und Dickenbearbeitung für Holzwerkstücke beliebiger Abmessungen, insbesondere kurzer und dünner Werkstücke,ohne daß eine steife Einspannung des Werkstücks notwendig wäre; eine zweiteilige Gleitplatte 4, 4'ist dargestellt im Vertikalschnitt durch den beweglichen Arbeitstisch 6 und das Maschinengehäuse 8; zwei Arbeitsspindeln 1,11 mit jeweils eingesetztem Werkzeug 1 sowie einer von oben verstellbaren bzw einstellbaren Führungsleiste 7 sind vorgesehen;
Figur 2 ist eine Draufsicht auf die Arbeitsspindel 1 der Fig. 1 mit Anordnung des Holzwerkstücks 11 zu Beginn der Flächenbearbeitung mit Draufsicht auf den Fräskopf 1 mit eingesetztem und befestigtem Kreisführungseinsatz 9,,der auf der Flankenführungsleiste 5 mittels einer Schraubverbindung 12 befestigt ist;
Figur 3 ist ein Teilaxialschnitt durch die Arbeitsspindel mit Fräskopf 1, fixiertem Ringführungseinsatz 9 und zweiteiliger Gleit platte 4, 4' sowie einer rechten Flankenführungsleiste 5, auf welcher der Kreisführungseinsatz fixiert ist; diese Leiste ist an dem fixierten Teil der zweiteiligen Gleitplatte 4'befestigt;

Nach Figur 1 besteht die Flächen und Dickenbearbeitungsmaschine für Holzwerstücke beliebiger Abmessungen, insbesonderer kurzer und dünner Werkstücke nach der Erfindung aus einer Arbeitsspindel mit Fräskopf 1 zur glatten Bearbeitung der unteren neu in Fig. 2 dargestellten Werksstückfläche 11. Eine glatte Bearbeitung wird hierdurch möglich. Weiterhin vorgesehen ist eine Arbeitsspindel 11 gleicher Ausbildung, diese verfügt über einen Fräskopf 1 mit Abgleich der oberen Fläche und Dickenbearbeitung des Werkstücks 11 ( Fig.2); auf der Holzbearbeitungsmaschine nach der Erfindung ist es möglich, mehrere Arbeitsspindeln einzustellen, die sich in vertikaler oder hotizontaler Richtung oder unter einem bestimmten Winkel auf dem jeweiligen Arbeittisch 6 befinden und an welchem die Gleitplatte 4 befestigt ist, die sich zusammen mit dem Arbeitstisch 6 vertikal bewegt; auf diese Weise kann die Dicke des Werkstückabschnitts 11 (Fig.2) eingestellt werden; die Gleitplatte 4'ist auf dem Maschinengehäuse 8, auf welchem die obere Führungsleiste 7 befestigt ist, fest; die Führungsleiste bewegt sich vertikal; hierdurch wird die Werkstückhöhe 11 (Fig.2) eingestellt.

Nach Fig.2 ist die Arbeitsspindel mit einem hohlzylindrischen Fräskopf 1 versehen, in welchen der Kreisführungseinsatz 9 eingesetzt ist; dieser Kreisführungseinsatz ist über eine Schraubverbindung 12 an der Flankenführungsleiste 5 fixiert, die aber ihrerseits auf der Gleitplatte 4 ' befestigt ist. Das Werkstück gleitet auf der Gleitplatte 4 und ist durch die Flankenführungsleiste 5, die Flankenführungsleiste 10 und die obere Führungsleiste 7 (Figur 1) geführt. Weiterhin ist die Lage des Werkstücks 1 gegen den Fräskopf 1 mit fixiertem Führungseinsatz 9 zu sehen und zwar im Augenblick des Anfangs der Flächenbearbeitung, wobei sich die Eingriffspunkte P1, P₂, P₃ hinsichtlich der Lage des durch den Führungseinsatz 9 fixierten Fräskopfs 1 in gleicher Ebene befinden, was auch eine Bedingung zur Flächenbearbeitung kurzer und dünner Holzwerstücke ohne steife Einspannung ist.

Nach Figur 3 ist der Fräskopf 1 mit fixierten oder auswechselbaren Schneiden l'auf der Arbeitswelle 3'mit befestigtem Einsatz 3"und der Schraubverbindung 13 fixiert; die Schneiden l'auf dem Fräskopf sind so eingestellt, daß sich die Schneidescheitel 1' in völlig gleicher Ebene wie die oberen Gleitplattenflächen 4' und die obere Fläche des fixierten Führungseinsatzes befinden.

Die Gleitplatte 4 ist fest am Arbeitstisch 6 und bewegt sich zusammen mit diesem vertikal nach oben und unten, abhängig von der Abnahmedicke des Werkstücks 11, wie in Fig. 2 ersichtlich.

Die Arbeitswelle 3' ist am Gehäuse der Arbeitswelle 3, die vom Fräskopf 1 durch einen Distanzring 2 getrennt ist, angebracht. Die Gleitplatte 4' ist am Maschinengehäuse 8 befestigt; oberhalb und an dieser Platte ist aber eine Flankenleiste 5 fixiert.

Das Werkstück 11 bewegt sich auf der Gleitplatte 4, wird durch die Flankenleiste 5, die Flankenleiste 10 und die obere Führungsletste 7, die alle zusammen einen Bewegungskanal bilden, gehalten, wobei das Werkstück 11 nicht steif eingespannt ist. Wenn das Werkstück 11 bis zu den Schneiden 1' auf dem Fräskopf gelangt, befindet sich die Stirnfläche des Werkstücks 11 in Eingriff mit den Schneiden 1' in den Punkten P₁, P₂, P₃.Diese liegen in gleicher Ebene bzw. haben gleiche Achse; die Entstehung von Momentenkräften wird damit unmöglich, gleichzeitig wird es aber möglich, daß das Werkstück 11 ruhig über die Schneiden 1' auf dem Fräskopf 1 und über das fixierte Führungsstück 9 gleitet, was bei geringerer ( dünnen) Materialabnahmen die Bearbeitung eines Holzwerkstücks 11 ohne jeden zusätzlichen Druck ermöglicht; es genügt also die Kraft des Werkstückeigengewichtes 11 auf der Gleitplatte 4 auf die Schneiden l' sowie auf den fixierten Führungseinsatz 9 (Fig.2). Das Werkstück 11 bewegt sich über die Schneiden 1' auf dem Fräskopf 1 und schneidet in gleicher Ebene wie die obere Fläche der Gleitplatte 4' , was durch dem im Fräskopf eingesetzten fixierten stillstehenden Führungseinsatz 9 möglich wird; dies verhindert die Neigung und ein Abgleiten eines kurzen Werkstücks 11 in den inneren Teil des hohlen Fräskopfs 1, weil der hohle innere Teil bzw. die Vertiefung im Fräskopf 1 mit dem fixierten Führungseinsatz völlig geschlossen ist; das Werkzeug ist aber so konstruiert, daß sich zwischen dem Innendurchmesser des hohlen Fräskopfs 1 und den Schneiden 1' sowie dem Außendurchmesser des fixierten Führungseinsatzes 9 ein Lufteinlaßschlitz von höchstens 1 mm Breite befindet. Nach beendeter Bearbeitung - Ausgleich der unteren Werkstückfläche 11 auf der Arbeitspindel I - bewegt sich diese auf der Gleitplatte 4' unter der Arbeitsspindel 11 zum Ausgleich der oberen Fläche und Dickenbearbeitung des Werkstücks 11, was aus Fig. 2 ersichtlich ist, wo sich die Eingriffspunkte P, ,P2, P₃ zwischen dem Fräskopf 1 mit den Schneiden 1' und fixiertem Führungseinsatz 9 und der Stirnebene des Werkstücks 11 in gleicher Ebene bzw. von gleicher Achse befinden und zwar so, daß der Bearbeitungsvorgang des Werkstücks 11 identisch mit dem Bearbeitungsvorgang für die Arbeitsspindel I ist, da die konstruktive Ausfühtung des Fräskopfs 1 mit den Schneiden 1' und des fixierten Führungseinsatzes 9 für die Arbeitsspindel 11 gleich ist wie für die Arbeitsspindel was aus den Fig. 1 bis 3 ersichtlich ist, obwohl die Konstruktionsausführung auf einer Hochglanzausführung basiert.

Durch die konstruktive Ausführung der Maschine zur Flächen- und Dickenbearbeitung von Holzwerstücken unterschiedlicher Abmessungen, insbesondere bei kurzen und dünnen Werkstücken nach der Erfindung, sind eine oder mehrer Arbeitsspindeln in vertikaler und horizontaler Richtung oder unter einem Winkel zur Gleitplatte 4 und 4' angestellt; vorgesehen ist darüberninaus ein hohler Fräskopf 1 mit fixierten oder auswechselbaren Schneiden 1' und einem fixierten Führungseinsatz 9, der in diesem Kopf angebracht ist und auf die Flankenführungsleiste 5 fixiert ist (Fig.2), oben aber auch auf der fixierten Achse 3 , welche durch die hohle Arbeitswelle 3' geführt ist, befestigt ist, wobei sich die obere Fläche des fixierten Führungseinsatzes 9, der Schneidenscheitel 1' auf dem Fräskopf 1 und die obere Fläche der Gleitplatte 4' immer in völlig gleicher Ebene befinden, was die beiliegenden Figuren belegen. Eine qualitativ hochwertige Oberflächenbearbeitung der Holzwerkstücke 11 ohne steife Einspannung wird erreicht, unabhängig von Abmessungen, Holzqualität und Richtung des vorherigen Holzschnitts; weiterhin wird durch die Bearbeitung erreicht, daß weniger Holzabfälle vorhanden sind, was für die Holzverarbeitungsindustrie eine beachtliche Ersparnis bedeutet; der Arbeitsvorgang wird bezüglich Sicherung und Arbeitsschutz für die Maschinenarbeiter wie für die Umgebung erheblich verbessert.

### Beispiel für industrielle Ausführbarkeit der Erfindung

### Arbeitsspindeln 1 und 11

Das Gehäuse der Arbeitswelle 3 ist aus einem Stahl- und nahtlosen Rohr, aus dem Material St 35.29, gefertigt.; dieses Rohr wird auf eigen Innendurchmesser, in welchem ein Standard-Kugellager unter Kennzeichnung 6208 TB P 63 angebracht ist, gedreht. Die Arbeitswelle 3' ist aus einem gezogenen Stabstahl, aus dem Material 42 Cr Mo 4, gefertigt; die Welle wird auf den Außendurchmesser gedreht, am Ende wird eine Bohrung 0 13,75 mm ausgebohrt und das Innengewinde M 16 mit der Hand geschnitten. Der Befestigungseinsatz 3 " ist aus einem gezogenen Stabstahl, aus dem Material St 3 gefertigt; das Material wird auf entsprechende Höhe angesägt, stir gedreht und hierin wird auch eine Bohrung 0 17 mm ausgebohrt. Am Umfang des Befestigungseinsatzes 3 " werden mit einem Fingerfräser zwei Vertiefungen unter einem Winkel von 180 zum Anziehen mit einem Schlüssel geschnitten.

Der Stirnzylinderfräskopf 1 ist aus einem Rundstahl 0 180 mm, aus dem Material 42 Cr Mo 4 gefertigt; der Kopf wird innen- und außengedreht, in seinen Stirnkranz werden durch Hartlöten fixierte Schneiden 1` aus dem Material OCR 12 sowie aus G 2 angebracht; es können aber auch die Schneider aus dem gleichen Material eingesetzt werden, und zwar mit Imbusschrauben M4. Der Stirnzylinderkopf 1 kann auch aus Blech 42 Cr Mo 4 geschweißt werden (Elektroschweißen).

Der Führungseinsatz 9 wird als Abguß aus Grauguß 25 derartig gefertigt, daß seine Führungsoberfläche feingedreht und geschliffen ist.

Die Gleitplatten 4 und 4' sind aus Blech von 23 mm Dicke und aus dem Material St 37 gefertigt, die Gleitflächen sind gehobelt, autogen wird ein halbrunden Ausschnitt 0 182 mm geschnitten.

Der Arbeitstisch 6 ist aus Blech von 18 mmm Dicke uns aus dem Material St 37 in Schweißausführung gefertigt (Elektrohandschweißen).

Die Flankenführungsleiste 5 ist aus einem Bandstahl von 20 mm Dicke und aus dem Material St 37 gefertigt; außerdem hat sie noch eine eutogen ausgeschnittene Außenform und gefräste Längsöffnungen zur Befestigung.

Das Maschinengehäuse 8 ist aus Blech von 20 mm Dicke und aus dem Material St 37 gefertigt; dieses Material ist autogen geschnitten und geschweißt ( Elektrohandschweißen).

Die fixierte Achse 3 m ist aus einem rundgezogenen Stabstahl St 50 K gefertigt; Ansatz und Stirn werden gedreht; an die Achse wird eine Bohrung 0 8,16 mm ausgebohrt und das Gewinde M 10 mit der Hand eingeschnitten.

## Patentansprüche

1. Maschine zur Flächenendbearbeitung von kurzen und dünnen Werkstücken, die zu klein sind, um während des Bearbeitungsverfahrens eingespannt zu sein, bestehend aus einem Arbeitstisch, der eine bewegliche und eine stationäre Gleitplatte trägt, welche den Gleitweg der angeführten Werkstücke bestimmen, wobei es möglich ist, den Arbeitstisch mindestens in zwei Ebenen zu bewegen, weiterhin bestehend aus mindestens einer Spindel zur Übertragung der Antriebskraft auf den Fräskopf, einem Paar Flankenführungsleisten und vertikal einstellbaren oberen Gleitführung zur Führung der Werkstücke in Richtung des angeführten Fräskopfes, welcher eine konzentrisch vertiefte Stirnfläche aufweist, welche mir auswechselbaren scharfen Randschneiden versehen ist, weiterhin bestehend aus dem Führungseinsatz, eingesetzt in die vertiefte Stirnseite des angeführten Fräskopfes, womit die angegebenen Werkstücke, während sie an dem angeführten Fräskopf vorbeigleiten, vom genannten Führungseinsatz gehalten werden, dadurch gekennzeichnet, daß der Führungseinsatz (9) als ein von der stationären Gleitplatte (4) lösbares Bauteil ausgebildet und mit Schrauben (12) direkt an lediglich einer der beiden Flankenführungsleisten (5) befestigt ist.

## Claims

1. Machine for surface finishing of short and thin workpieces which are too small to be clamped during the finishing process, consisting of a working table supporting a moveable slide plate and a stationary slide plate determining the slide path of the stated workpieces, it being possible to move the working table in at least two planes, furtheron consisting of at least one spindle for transmitting the driving force upon the milling head, of a pair of flank guide strips and a vertically adjustable upper slide guide for guiding said workpieces in the direction of said milling head, said milling head having a concentric hollow end face being provided with peripheral interchangeable sharp cutting edges, furtheron consisting of a guide insert, insertable into said hollow end face of said milling head, the said workpieces when sliding along the said milling head are held by said guide insert characterized in that the guide insert (9) is in the form of an element detachable from the stationary slide plate (4) and being secured by means of screws (12) directly to but one of both flank guide strips (5).

## Revendications

1. Machine pour le finissage superficielle de pièces à usiner courtes et minces, qui sont trop petites pour être serrées au cours d'une opération d'usinage, constituée d'une table, qui porte une plaque-glissière mobile et une plaque-glissière fixe, qui définissent la trajectoire de glissement des pièces avancées, auquel cas il est possible de déplacer la table au moins dans deux plans, et comprenant en outre au moins une broche destinée à transmettre la force motrice à la tête de fraisage, une paire de baguettes de guidage latéral et un guide supérieur, pouvant être ajusté en position verticale, destiné à guider les pièces dans la direction de la tête de fraisage avancée, laquelle comporte une face frontale présentant un évidement concentrique, face frontale pourvue d'arêtes marginales vives interchangeables, et comprenant en outre une pièce de guidage, insérée dans la face frontale évidée de la tête de fraisage avancée, de façon que les pièces à usiner, pendant leur glissement devant la tête de fraisage amenée, soient maintenues par la pièce de guidage ci-dessus, caractérisée en ce que la pièce de guidage (9) est conçue comme un composant pouvant être détaché de la plaque-glissière fixe (4), et est fixée à l'aide de vis (12) directement et seulement à l'une des deux baguettes de guidage latéral (5).
